# EUROPÄISCHE PATENTSCHRIFT

(11) **EP 1 571 945 B1**
(45) Veröffentlichungstag und Bekanntmachung des Hinweises auf die Patenterteilung: **24.07.2019**
(21) Anmeldenummer: 03788924.3
(22) Anmeldetag: 26.09.2003
(51) Int. Cl.: A46D 3/04, A46B 3/06, A46B 9/04

(54) **ZAHNBÜRSTE UND VERFAHREN ZU DEREN HERSTELLUNG**
TOOTHBRUSH AND METHOD FOR PRODUCING THE SAME
BROSSE A DENT ET SON PROCEDE DE PRODUCTION

(30) Priorität: 19.12.2002 DE 10259723
(43) Veröffentlichungstag der Anmeldung: 14.09.2005
(62) Teilanmeldung aus: 10011068.3
(73) Patentinhaber: Trisa Holding AG, 6234 Triengen (CH)
(72) Erfinder: PFENNIGER, Philipp, CH-6234 Triengen (CH); FISCHER, Franz, CH-6234 Triengen (CH)
(74) Vertreter: Schaad, Balass, Menzl & Partner AG
(86) Internationale Anmeldenummer: PCT/EP2003/010748
(87) Internationale Veröffentlichungsnummer: WO 2004/056235

(56) Entgegenhaltungen:
- EP-A- 0 471 312
- EP-A- 1 240 848
- WO-A-00/60980
- WO-A-96/02165
- WO-A-97/20484
- WO-A-98/43514
- DE-U- 20 006 311
- US-A- 2 706 825
- US-A- 4 240 452
- US-A- 5 483 722

## Beschreibung

Die Erfindung betrifft eine Zahnbürste gemäss dem Oberbegriff von Anspruch 1 sowie ein Verfahren zur Herstellung einer solchen Zahnbürste mit den Merkmalen von Anspruch 10. Die Erfindung betrifft des weiteren ein Kopfteil für eine Wechselkopfzahnbürste gemäss Anspruch 9.

Die Herstellung von Zahnbürsten nach der AFT-Technologie (AFT= Anker Free Tufting) hat gegenüber der herkömmlichen Beborstung, bei der um Anker oder Klammern gebogene Borstenfilamente in das Kopfteil der Bürste gestopft werden, grosse Vorteile. Da die Form der Borstenbündel nicht durch die Grösse der entsprechenden Befestigungsmittel vorgegeben ist, lassen sich mittels AFT nahezu beliebige Borstenanordnungen realisieren. Beim AFT-Verfahren wird eine Trägerplatte mit einer Mehrzahl von Aussparungen verwendet, durch die Bündel von Borstenfilamenten hindurchgeführt werden. Die rückwärtigen Enden werden anschliessend zur dauerhaften Verbindung mit der Trägerplatte aufgeschmolzen. Die AFT-Technologie ist beispielsweise in der EP-A 0 972 464, EP-A 0 405 204 oder der EP-A 0 567 672 beschrieben. Die beborstete Trägerplatte wird anschliessend mit dem Kopfteil der Zahnbürste verbunden. Bevorzugt ist das Ultraschallschweissen, das z.B. in DE-U 2000 6311 beschrieben ist.

Die AFT-Technologie ermöglicht auf einfache Weise die Herstellung verschiedener Borstenprofile, indem die lose durch die Aussparungen geführten Borstenfilamente vor dem Anschmelzen mit einer Schablone in die gewünschte Profilform gezwungen werden. Die Eigenschaften einer Zahnbürste bzw. ihres Borstenfeldes, wie Steifigkeit, Abnutzung, Putzeffizienz, werden jedoch neben der Materialwahl und der Profilform auch durch die Länge und den Anstellwinkel der Borsten bestimmt. Bisher war es nicht möglich, diese Parameter, insbesondere Borstenlänge und Profilform, zur weiteren Optimierung der Putzeigenschaften unabhängig voneinander zu variieren.

Die WO 94/22346 offenbart eine Zahnbürste mit einem Knick im borstentragenden Kopfteil, beschreibt jedoch nicht das Herstellungsverfahren. Die konventionelle Beborstung einer solchen Bürste ist aufwendig, da nur durch Ausgleichsbewegungen des Stopfwerkzeugs Höhenunterschiede im Kopfteil kompensiert werden können.

Aus US 5,483,722 ist eine Zahnbürste bekannt, bei welcher die Borsten an einem leicht gebeugten elastischen Trägerelement montiert sind, welches von Griffverlängerungen getragen ist. Die Borsten sind in Reihen angeordnet, mit einer mittigen Reihe, zum Einwirken auf die Beissflächen der Zähne, und äusseren Reihen, zum gleichzeitigen Einwirken auf die Seitenflachen der Zähne sowie das Zahnfleisch, wenn das Trägerelement durch das Einwirken auf die Beissflächen gebogen wird.

US 2,706,825 offenbart eine Zahnbürste, deren Handgriff einen Kopfabschnitt mit einer konkav geformten Oberfläche aufweist. An den beiden Enden dieser Oberfläche ist der Kopfabschnitt mit quer verlaufenden Vertiefungen versehen. Ein abnehmbares Borstenteil weist eine flexible Basis, von welcher Borsten abstehen, auf, welche normalerweise nach auswärts gebogen ist und deren beiderends vorhandene Wülste in je einer der Vertiefungen aufgenommen sind. Die Basis ist dazu bestimmt, unter Druck auszubiegen und mit einem Abschnitt an die Oberfläche in Anlage zu gelangen und mit dem verbleibenden Abschnitt sich weiter nach auswärts zu biegen. 1

WO 97/20484 offenbart eine Zahnbürste mit einem Griff und einem Borsten tragenden Kopf. Der Kopf weist ein zentrales Gerippe und elastische Seitenglieder auf, welche auf jeder Seite des Gerippes angeordnet sind. Das Gerippe und/oder die Seitenglieder sind mit Büschelbefestigungen für die Aufnahme der Borsten versehen. Die Borstenbüschel der Seitenglieder können eine Kippbewegung ausführen.

Der Erfindung liegt daher die Aufgabe zugrunde, eine Zahnbürste zur Verfügung zu stellen, welche bei einfacher Herstellung die weitgehend freie Wahl von Parametern des Borstenfeldes zur Verbesserung der Putzleistung zulässt. Des weiteren soll ein entsprechendes Herstellungsverfahren angegeben werden.

Die Aufgabe wird durch eine Zahnbürste mit den Merkmalen von Anspruch 1 sowie ein Verfahren zur Herstellung einer solchen Zahnbürste mit den Merkmalen von Anspruch 10 gelöst. Vorteilhafte Weiterbildungen der Erfindung ergeben sich aus den abhängigen Ansprüchen, der Beschreibung und den Zeichnungen.

Die Erfindung geht von einer im AFT-Verfahren hergestellten Zahnbürste aus. Diese hat ein Kopfteil und wenigstens ein damit verbundenes Trägerelement mit einer Mehrzahl von Aussparungen, durch die Borstenfilamente geführt und zur Befestigung am Trägerelement mit ihren rückwärtigen Enden aufgeschmolzen sind. Die Oberfläche bzw. die Oberflächen des wenigstens einen Trägerelements definieren eine Frontfläche des fertigen Kopfteils. Die Frontfläche ist diejenige Fläche, in der die Fusspunkte der Borsten und etwaiger anderer Reinigungselemente liegen. Erfindungsgemäss hat diese Frontfläche eine von einer Ebene abweichende räumliche Gestalt und/oder ist imstande, eine solche beim bestimmungsgemässen Gebrauch einzunehmen. Durch geeignete Wahl der Topographie, d.h. der von der Ebenen abweichenden Form der Frontfläche im Ruhezustand und/oder unter Belastung, kann eine Vielzahl von Borstenfeldern hergestellt werden. Insbesondere lässt sich die Borstenlänge und der Anstellwinkel relativ zur Ebene des eigentlichen Kopfteils leicht variieren.

Zahnbürsten mit einer solchen statischen und/oder dynamischen Topographie lassen sich erfindungsgemäss auf verschiedene Weise realisieren.

Eine erste Möglichkeit ist, ein flexibles Trägerelement zu verwenden, das beispielsweise aus einem dünnen Hartmaterial oder wenigstens zum Teil aus einem Weichmaterial besteht, so dass Form- bzw. Materialelastizität gegeben ist. Dieses Trägerelement ist vor dem Einbau in das Kopfteil bevorzugt flach, so dass es auf einfache Weise beborstet werden kann. Durch den zum Aufschmelzen der Borstenenden verwendeten heissen Stempel kann einem Hartmaterial die gewünschte Oberflächenform gegeben werden, die zusätzlich durch die Borstenschmelze fixiert sein kann. Alternativ entsteht die Topographie bei einem teilweise weichelastischen Trägerelement erst beim Einsetzen in das Kopfteil oder beim Gebrauch, wobei auch eine im Ruhezustand flache Form vorliegen kann.

Bei Trägerelementen mit einer Weichkomponente sind die Borsten zumindest in einem Teilbereich durch das elastische Material gehalten und somit flexibel gelagert. Um eine genügende Flexibilität zu erreichen wird die Shore A Härte des elastischen Materials vorzugsweise unter 70, die Trägerplattendicke unter 4 mm und die Schichtdicke des aufgeschmolzenen Materials unter 1 mm gewählt. Vorzugsweise wird eine in Quer- und/oder Längsrichtung des Kopfteils flache oder konvexe Topographie gewählt, damit eine Topographieänderung im Gebrauch eintritt.

Zweikomponentige Trägerelemente haben den Vorteil, dass die Hartkomponente das Ultraschallschweissen vereinfacht und auch als Verankerung für die Borsten dienen kann und die Weichkomponente für die gewünschte Elastizität bzw. Verformbarkeit sorgt.

Als Hartmaterial kommen die für die Herstellung des Kopfteils verwendeten Materialien in Frage, insbesondere Polyethylen (PE), Polypropylen (PP), PET, Acryl-Butadien-Styrol (ABS), Styrol-Acryl-Nitril (SAN). Als Weichmaterial wird bevorzugt ein insbesondere thermoplastisches Elastomer eingesetzt, z.B. TPE, TPU, Kautschuk, Silikon. Dieses ist bei einer zweikomponentigen Ausführung des Trägerelements auf das Hartmaterial abgestimmt, so dass eine unlösbare Verbindung entsteht.

Eine weitere Möglichkeit für eine erfindungsgemässe Zahnbürste besteht in der Verwendung eines starren Trägerelements, dessen Oberfläche bereits die gewünschte Topographie aufweist. Die Rückfläche kann dem Verlauf der Oberfläche folgend ausgestaltet sein. Alternativ ist sie eben, so dass das Trägerelement unterschiedliche Dicken aufweist. Die erste Variante hat Vorteile hinsichtlich des Materialverbrauchs und der Abkühlzeiten, allerdings muss der AFT-Stempel an die Form der Rückseite angepasst sein. Bei der zweiten Variante kann ein gewöhnlicher Heizstempel mit ebener Front verwendet werden.

Eine weitere Möglichkeit für eine erfindungsgemässe Zahnbürste besteht in der Verwendung von mehreren Trägerelementen, die in diesem Fall auch eine ebene Oberfläche haben können. Die gewünschte Topographie wird durch die Form des Kopfteils und/oder die Form der Trägerelemente vorgegeben, insbesondere durch die Lage und Ausrichtung der Bereiche, die zur Aufnahme der Trägerelemente vorbereitet sind. Erfindungsgemäss werden die Trägerelemente in unterschiedlichen Höhen und/oder unterschiedlichen Orientierungen eingesetzt. Vorteilhaft können somit aus mehreren Elementen nach Art eines Baukastens unterschiedliche Borstenfelder realisiert werden, ohne jeweils neue Trägerplatten herstellen zu müssen. Die Trägerelemente können in der AFT-Maschine parallel beborstet werden, d.h. in einem Arbeitsgang wie ein einteiliges Borstenfeld. Zusätzlich können zwischen den Trägerelementen Zonen mit weichelastischen Komponenten, z.B. flexible Zonen oder Reinigungselemente, eingerichtet werden.

Bevorzugt wird das Trägerelement bzw. die Trägerelemente mittels Ultraschallschweissen mit dem Kopfteil verbunden. Um eine einwandfreie Schweissung zwischen diesen Teilen zu gewährleisten, liegt die Schweissfläche vorzugweise in einer Ebene. Die gewünschte Topographie wird daher bevorzugt erst innerhalb des durch die Schweissfläche definierten Bereichs gebildet. Beispielsweise ist im Randbereich der Rückfläche ein umlaufender Schweissrand gebildet, der mit einer entsprechenden Gegenfläche am Kopfteil zusammenwirkt. Ist dies nicht möglich, z.B. weil das Trägerelement Stufen oder sonstige Topographiesprünge aufweist, kann an diesen gezielt auf ein Verschweissen verzichtet werden. Bevorzugt werden jedoch mindestens 25% der theoretisch möglichen Schweissfläche am Kopfumfang ausgenutzt.

Vorteilhaft wird für das Trägerelement bzw. dessen Hartkomponente und das Kopfteil das gleiche Material eingesetzt. Die beiden Teile werden vorteilhaft weitgehend absatzlos zusammengesetzt, d.h. innerhalb der Fertigungstoleranzen ohne Kanten oder Rillen. Allerdings lässt sich in der Praxis oft nicht verhindern, dass sich an der Grenzfläche eine Vertiefung bildet, in der sich Ablagerungen bilden können. Damit diese für den Benutzer optisch unauffällig sind, haben besonders bevorzugt Kopfteil und Trägerelement unterschiedliche Farben.

In einer Weiterbildung der Erfindung umfasst das Material des Trägerelements Zusätze, wie Geschmacks- oder Geruchsstoffe, Temperaturindikatoren, antibakterielle Substanzen. Derartige Zusatzstoffe sind teuer und werden daher vorteilhaft nicht im gesamten Kopfteil, einschliesslich des Griffs, sondern durch den Einsatz am Trägerelement nur im tatsächlichen Zielbereich, d.h. beim bestimmungsgemässen Gebrauch im Mund, eingesetzt werden.

Beispiele für die Erfindung sind in den Zeichnungen dargestellt und nachfolgend beschrieben. Es zeigen:
- Fig. 1a-c: eine erfindungsgemässe Zahnbürste mit einem steifen gebogenen Trägerelement;
- Fig. 2a+b: eine Zahnbürste mit einem elastischen gebogenen Trägerelement;
- Fig. 3a+b: Zahnbürsten mit einem Trägerelement mit gewellter Oberfläche;
- Fig. 4a,b: eine Zahnbürste mit einem Trägerelement mit einer Stufe;
- Fig. 5a+b: eine Zahnbürste mit zwei Trägerelementen und einem dazwischenliegenden Absatz;
- Fig. 6a+b: eine Zahnbürste mit einem aus drei Segmenten bestehenden Trägerelement;
- Fig. 7: eine Zahnbürste mit einem Trägerelement mit einer podestartigen Erhebung;
- Fig. 8a+b: eine Zahnbürste mit einem Trägerelement mit wellenförmiger Oberfläche;
- Fig. 9a+b: eine Zahnbürste mit drei Trägerelementen;
- Fig. 10: eine Zahnbürste mit einem geknickten Trägerelement;
- Fig. 11: ein Kopfteil für eine Zahnbürste mit drei Trägerelementen;
- Fig. 12a+b: eine Zahnbürste mit einem Trägerelement mit einer Weich- und einer Hartkomponente;
- Fig. 13a-c, 14: Zahnbürsten mit einem gebogenen Trägerelement und relativ dazu beweglichen Borsten;
- Fig. 15a-d,16a-c: Zahnbürsten mit einem Trägerelement mit einer Hartkomponente in Form eines Gitters;
- Fig. 17: eine Zahnbürste mit einem damit nur punktuell verbundenen Trägerelement.

Alle in den Figuren gezeigten Zahnbürsten weisen ein nicht dargestelltes Griffteil, ein Kopfteil 1 und wenigstens ein damit verbundenes bzw. verbindbares Trägerelement 2 auf, das im AFT-Verfahren mit Borstenbündeln 3 besetzt wurde. Die Frontfläche 5 des fertigen Kopfteils, die in den Fällen mit nur einem Trägerelement 2 (siehe Fig. 1-4, 6-8, 10, 12-16) mit dessen Oberfläche 4 weitgehend übereinstimmt, hat erfindungsgemäss im Ruhezustand und/oder im Gebrauch eine von einer Ebene abweichende Gestalt. Sie ist bei Fig. 1 nach innen, d.h. zum Kopfteil 1 hin gewölbt, bei Fig. 2, 12-14, 16 nach aussen gewölbt, bei Fig. 3 und 8 gewellt, bei Fig. 15 eben, jedoch nachgiebig, und bei den übrigen Figuren mit Knicken oder Stufen versehen. Dadurch und durch entsprechende Wahl der Borstenlängen lassen sich in Längs- und Querrichtung bezüglich des Kopfteils 1 unterschiedliche Borstenprofile 14, 15 mit unterschiedlicher Steifigkeit der Borstenbündel 3 erzeugen.

Das Trägerelement 2 hat zur Aufnahme der Borstenbündel 3 eine Mehrzahl von Aussparungen 6, die zwischen seiner Oberseite 4 und seiner Rückfläche 8 verlaufen. Durch die Ausrichtung dieser Löcher 6 kann der Anstellwinkel der Borstenbündel 3 eingestellt werden. Herstellungstechnisch bevorzugt ist jedoch, dass die Löcher 6 in Richtung der Normalen der Oberfläche 4 verlaufen. Zur Befestigung am Trägerelement 2 werden die rückwärtigen Enden 3a der Borstenbündel 3 mit einem Heizstempel 12 (siehe Fig. 1c) aufgeschmolzen, so dass ein Borstenbelag 11 entsteht. Es können weitere Reinigungselemente 19 aus weichelastischem Material vorhanden sein (siehe Fig. 5a, b), die vor dem Beborsten vorzugsweise bei der Herstellung des Trägerelements 2 im Zweikomponenten-Spritzgiessverfahren hergestellt wurden. Auch wenn das Trägerelement 2 selbst aus Weich- und Hartmaterial besteht, wird zu seiner Herstellung bevorzugt das Zweikomponenten-Spritzgiessverfahren eingesetzt.

Das Trägerelement 2 weist neben der eigentlichen borstentragenden Fläche 2a ein von deren Rückseite 8 abstehendes bevorzugt umlaufendes Randteil 9 auf. Dieses dient zum einen zum Zentrieren beim Einsetzen in entsprechend angepasste Ausnehmungen 7 im Kopfteil 1, zum anderen zum Realisieren von Schweissflächen 10, 10' für das Ultraschallschweissen. Des weiteren dient der Rand 9 als seitliche Begrenzung für die Borstenschmelze 11.

Bei der in Fig. 1a,b gezeigten Zahnbürste besteht das Trägerelement 2 aus einem Hartmaterial, ist weitgehend starr und bereits vor dem Einbau in das Kopfteil 1 sowohl in Längs- als auch in Querrichtung konkav gewölbt. Seine Ober- und Unterseite 4, 8 verlaufen parallel zueinander. Bevorzugt beträgt die Materialstärke weniger als 5 mm, besonders bevorzugt weniger als 3 mm. Die Borsten haben alle die gleiche Länge, so dass ein dem Verlauf der Oberfläche 4 bzw. der Frontfläche 5 folgendes, in Längs- und Querrichtung konkaves Borstenprofil 14, 15 entsteht.

Wie in Fig. 1c gezeigt, werden die Borstenbündel 3 zunächst in die Aussparungen 6 im Trägerelement eingesetzt. Mit einem Heizstempel 12, dessen Oberseite 13 an den Verlauf der Rückseite 8 des Trägerelements angepasst ist, werden die Borstenenden 3a aufgeschmolzen, so dass der Borstenbelag 11 gebildet wird. Bei einem konturierten Stempel ist die Borstenschmelze vorteilhaft überall gleich dick. Anschliessend wird das Trägerelement 2 mittels Ultraschallschweissen mit dem Kopfteil verbunden. Die Fläche 2a überragt dazu das Randteil seitlich. Der dadurch entstehende Absatz 2b kommt beim Einsetzen in das Kopfteil 1 an einem Absatz 7b der Ausnehmung 7 zur Anlage, wobei die Berührungsfläche als Schweissfläche 10 dienen kann. Des weiteren kann auch das untere Ende 9a des Randteils 9 zusammen mit dem Boden 7a der Ausnehmung 7 als Schweissfläche 10' dienen. Dazu können die Teile 2b und/oder 9a einen spitzen Rand 31 (siehe Fig. 1c, 15a, 16a) aufweisen, die beim Schweissvorgang als Energiekonzentrator und zu verflüssigendes Materialreservoir dienen.

Beim Beispiel aus Fig. 2a,b besteht das Trägerelement 2 bzw. dessen borstentragende Fläche 2a weitgehend aus einem dünnen harten Material. Es ist im unbeborsteten Zustand flach und kann so einfach beborstet werden. Es wird beim Beborsten durch den Heizstempel in die dargestellte gewölbte Form gebracht und in die Aussparung 7 eingesetzt, so dass es sich in Querrichtung nach aussen wölbt und die Borstenbündel 3 relativ zueinander aufgefächert werden. Es entsteht ein in Längsrichtung flaches und in Querrichtung konvexes Borstenprofil 14 bzw. 15. Tests zeigen, dass sich die Borstenschmelze 11 ohne Brüche der neuen Topographie anpasst. Das Trägerelement 2 wird anschliessend mit dem Kopfteil 1 verbunden. Um Materialunverträglichkeiten beim Ultraschallschweissen zu umgehen, besteht das Randteil 9 bevorzugt aus der Hartkomponente.

Alternativ kann das Trägerelement 2 auch aus einem weichelastischen oder dünnen harten Material bestehen, das flexibel genug ist, um nach der Beborstung im flachen Zustand unter Vorspannung und Aufwölbung in das Kopfteil eingesetzt zu werden. Bevorzugt beträgt dazu die Materialstärke des Hartmaterials maximal 3 mm. Der verformbare Teil der Trägerplatte erhält durch die Verformung einen Vorspann, so dass die im Gebrauch vorliegende Flexibilität dieses Bereichs durch die Herstellung der Bürste wesentlich mitbestimmt werden kann.

Fig. 3a zeigt im Längsschnitt eine Zahnbürste mit einem starren Trägerelement 2, dessen Oberfläche 4 gewellt und dessen Rückfläche 8 flach ist. Die Dicke der borstentragenden Fläche 2a liegt bevorzugt zwischen minimal 3 mm und maximal 10 mm. Obwohl alle Borstenbündel 3 an sich die gleiche Grundlänge haben, ist ihre freie Länge vom Fusspunkt 3c an der Oberfläche 4 bis zu ihrem vorderen Ende 3b aufgrund des Höhenprofils der Platte 2a unterschiedlich, so dass unterschiedliche elastische Eigenschaften der Borsten realisiert werden. Der Winkel der Aussparungen 6 und damit der Anstellwinkel der Borsten variiert ebenfalls. Mit einem solchen Trägerelement können daher leicht Borstenplatten mit unterschiedlichen freien Borstenlängen und Profilformen hergestellt werden, wobei ein konventioneller flacher AFT-Heizstempel verwendet werden kann.

Fig. 3b zeigt im Querschnitt eine Abwandlung des Beispiels aus Fig. 3a, bei der der Verlauf der Unterseite 8 dem der Oberseite 4 angepasst wurde. Vorteil ist Materialersparnis und kürzere Zyklen bei der Herstellung der Trägerelemente 2 aufgrund schnellerer Abkühlung. Allerdings muss ein an die Unterseite 8 angepasster Heizstempel verwendet werden.

Die in Fig. 4a,b gezeigte Zahnbürste hat ein Trägerelement 2, dessen borstentragende Fläche 2a an Oberseite 4 und Unterseite 8 eine Stufe 17 aufweist. Das Borstenprofil 14 in Längsrichtung folgt dem Verlauf der Oberfläche 4 bzw. Frontfäche 5. Als Schweissflächen kommen wieder die bereits im Zusammenhang mit Fig. 1 beschriebenen Fläche 10 unterhalb der Fläche 2a bzw. die Fläche 10' am Boden der Ausnehmung 7 in Frage. Letztere ist bevorzugt, da wegen des ebenen Bodens 7a eine durchgehende Schweissfläche 10' gebildet werden kann. Bei der Schweissfläche 10 kommt es am Topographiesprung 17 zu einer unverschweissten Stelle. Das Profil der Borstenenden und der Frontfläche 5 in Querrichtung ist nach aussen gewölbt (Fig. 4b) und entspricht im Schnitt Fig. 2b.

Fig. 5a,b zeigt eine Zahnbürste mit zwei Trägerelementen 2, die seitlich von einem erhöhten Bereich 18 in der Mitte des Kopfteils 1 in zwei Ausnehmungen 7 angeordnet sind. Es entsteht eine Frontfläche 5 mit zwei verschiedenen Niveaus. Die Befestigung der Trägerelemente 2 erfolgt wie oben beschrieben durch Ultraschallschweissen entlang der Schweissfläche 10 am Rand der Trägerelemente 2, die in der Aufsicht (Fig. 5b) ausserhalb des Borstenfeldes liegt. Es können auch nur die Flächen an der Peripherie des Kopfteils 1 verschweisst werden, während die an den erhöhten Bereich 18 angrenzenden Flächen. 10'' unverschweisst bleiben. Durch Verschweissen von wenigstens 25% der möglichen Berührungsflächen wird ein ausreichender Halt erzielt. Durch die unverschweissten Flächen 10'' kann der Bürste vorliegend Flexibilität gegeben werden, zusätzlich eine im Bereich des Knicks 29 flexible Zone im Kopfteil 1 vorhanden sein kann.

Fig. 11 zeigt ein Kopfteil 1 für eine Zahnbürste mit drei Trägerelementen 2. Zu deren Aufnahme sind drei Ausnehmungen 7 vorhanden, wobei Querstege 30 insbesondere aus weichelastischem Material zwischen den einzelnen Ausnehmungen angeordnet sind. Verschweisst wird nur an der Peripherie des Kopfteils 1 entlang der Linie 10. Die Frontfläche kann beispielsweise wie in Fig. 9 ausgebildet sein.

Fig. 12a,b zeigt eine Zahnbürste mit einem Trägerelement mit einer Weich- und einer Hartkomponente. Der eigentliche borstentragende Teil 2a des Trägerelements 2 ist aus einem Weichmaterial 21 gebildet, das elastisch verformbar ist. Die Borsten sind somit elastisch aufgehängt bzw. verankert. Der kissenförmige Teil 21 gibt unter Belastung nach, was besonders schonend für die Zähne ist. Zum leichteren Verbinden mit dem Kopfteil 1 hat das Trägerelement 2 an seiner Peripherie ein umlaufendes Rahmenteil 22 aus bevorzugt demselben Hartmaterial wie das Kopfteil. Die Aufwölbung entsteht bei der Herstellung des Trägerelements 2. Die Unterseite des Rahmenteils 22 ruht auf entsprechenden Absätzen 7b in der Ausnehmung 7 im Kopfteil 1, wobei die Berührungsfläche die Schweissfläche 10 definiert. Der Hohlraum zwischen der Unterseite 8 des Trägerelements 2 und dem Boden 7a der Ausnehmung 7 erlaubt im Gebrauch eine gewisse Auslenkung des elastischen Teils 21, unter Unständen sogar eine Umkehrung vom konvexen in den konkaven Zustand.

Fig. 13a-c und 14 zeigen ein nicht erfindungsgemässes Trägerelement bzw. das Kopfteil einer Zahnbürste, bei dem die rückwärtigen Enden
wird. Auf dem Trägerelement 2 befinden sich Borstenbündel 3 und weichelastische Elemente 20.

Das Trägerelement 2 der in Fig. 8a,b gezeigten Zahnbürste ist in Längs- und Querrichtung gewellt, so dass sich eine entsprechend strukturierte Frontfläche 5 ergibt. Die borstentragende Fläche 2a ist auch am Rand gekrümmt, so dass die Berührungs- und Schweissfläche 10 ebenfalls gekrümmt ist. Alternativ kann in einer Ebene am Boden 7a verschweisst werden (Schweissfläche 10').

Fig. 9a,b zeigt eine Zahnbürste mit zwei verschiedenen Niveaus, realisiert durch drei separate Trägerelemente 2, deren Randteile 9 unterschiedliche Längen L, L' haben. Diese werden in drei durch Stege 30 getrennte Aussparungen 7 oder eine gemeinsame Aussparung (nicht dargestellt) eingesetzt und an deren Boden 7a verschweisst (Schweissfläche 10'). Alternativ kann auch unterhalb der jeweiligen borstentragenden Flächen 2a an der Fläche 10 auf zwei Niveaus verschweisst werden. Das mittlere Trägerelement 2 umfasst sowohl konventionelle Borsten als auch ein weichelastisches Reinigungselement 19.

Fig. 10 zeigt eine Zahnbürste mit einer geknickten Trägerplatte 2. Die Form des Kopfteils 1 bzw. der Ausnehmung 7 ist wie auch in den übrigen Beispielen so gewählt, dass der Rand der borstentragenden Fläche 2a bündig mit dem Kopfteil abschliesst, d.h. die Oberseite 1a des Kopfteils 1 hat vorliegend ebenfalls einen geknickten Verlauf. Vorliegend sind zwei Verankerungsbereiche mit Randteilen 9 vorhanden und entsprechend auch zwei daran angepasste Ausnehmungen 7. Alternativ kann die geknickte Frontfläche 5 auch durch zwei separate Trägerplatten, die am Knick 29 aneinander angrenzen, realisiert werden, wobei zusätzlich eine im Bereich des Knicks 29 flexible Zone im Kopfteil 1 vorhanden sein kann.

Fig. 11 zeigt ein Kopfteil 1 für eine Zahnbürste mit drei Trägerelementen 2. Zu deren Aufnahme sind drei Ausnehmungen 7 vorhanden, wobei Querstege 30 insbesondere aus weichelastischem Material zwischen den einzelnen Ausnehmungen angeordnet sind. Verschweisst wird nur an der Peripherie des Kopfteils 1 entlang der Linie 10. Die Frontfläche kann beispielsweise wie in Fig. 9 ausgebildet sein.

Fig. 12a,b zeigt eine Zahnbürste mit einem Trägerelement mit einer Weich- und einer Hartkomponente. Der eigentliche borstentragende Teil 2a des Trägerelements 2 ist aus einem Weichmaterial 21 gebildet, das elastisch verformbar ist. Die Borsten sind somit elastisch aufgehängt bzw. verankert. Der kissenförmige Teil 21 gibt unter Belastung nach, was besonders schonend für die Zähne ist. Zum leichteren Verbinden mit dem Kopfteil 1 hat das Trägerelement 2 an seiner Peripherie ein umlaufendes Rahmenteil 22 aus bevorzugt demselben Hartmaterial wie das Kopfteil. Die Aufwölbung entsteht bei der Herstellung des Trägerelements 2. Die Unterseite des Rahmenteils 22 ruht auf entsprechenden Absätzen 7b in der Ausnehmung 7 im Kopfteil 1, wobei die Berührungsfläche die Schweissfläche 10 definiert. Der Hohlraum zwischen der Unterseite 8 des Trägerelements 2 und dem Boden 7a der Ausnehmung 7 erlaubt im Gebrauch eine gewisse Auslenkung des elastischen Teils 21, unter Unständen sogar eine Umkehrung vom konvexen in den konkaven Zustand.

Fig. 13a-c und 14 zeigen ein Trägerelement bzw. das Kopfteil einer Zahnbürste, bei dem die rückwärtigen Enden 3a der Borstenbündel 3 nicht fest mit der borstentragenden Fläche 2a verschmolzen sind, sondern die Borstenbündel in den Löchern 6 verschiebbar sind. Dies wird durch geeignete Materialwahl, z.B. Polypropylen für das Trägerelement "und Polyamid für die Borstenfilamente, erreicht. Des weiteren werden die rückwärtigen Enden 3a nicht zu einem einheitlichen Borstenbelag, sondern mit einem Vorsprünge 23 aufweisenden Heizstempel 12 zu voneinander getrennten Stegen 24 aus Borstenschmelze verschmolzen. Zur federnden Lagerung der Borstenbündel 3 ist im Kopfteil eine elastische Membran 25 angeordnet. Diese ist im Fall von Fig. 13c innerhalb einer Ausnehmung 7 angeordnet und wird vor dem Anbringen des Trägerelements 2 eingelegt. Im Fall von Fig. 14 bildet sie eine Aussenfläche des Kopfteils. Sie wird bei der Herstellung des Kopfteils angespritzt. Durch die Membran werden die stempelartig aufgeschmolzenen rückwärtigen Enden 3a der Borsten nach oben gedrückt, so dass sich die borstentragende Fläche 2a zu einem Kissen aufwölbt.

Fig. 15a-d und 16a-c zeigen Zahnbürsten mit einem zweikomponentigen Trägerelement 2. Dieses umfasst eine Hartkomponente in Form eines Gitters, hier gebildet aus Hülsen 26 mit Löchern 6 für die Aufnahme von Borstenbündeln und diese verbindenden Stegen 27. Des weiteren ist ein Rahmenteil 22 aus der Hartkomponente vorhanden, dessen im Anwendungsfall dem Boden zugewandte Kante 31 spitz gestaltet ist und als Schweissfläche 10 dient. Der Bereich zwischen den Hülsen 26 wird mit einem elastischen Weichmaterial 28 aufgefüllt. Im Beispiel aus Fig. 15 wird das Material 28 ober- und unterhalb der Stege angespritzt. Es entsteht ein flaches elastisches Gebilde, d.h. eine Zahnbürste mit einer flachen, sich im Gebrauch verformenden Frontfläche 5. Im Beispiel aus Fig. 16 wird das Material 28 nur oberhalb der Stege angespritzt. Die Form der Oberfläche 4 wird urch die Form des Spritzgusswerkzeugs beeinflusst. Im Fall von Fig. 16 wird diese so gewählt, dass ein beim Gebrauch nachgebendes Kissen entsteht. Fig. 15d zeigt die Ansicht eines Kopfteils 1 mit eingesetztem Trägerelement 2, wobei die Stege 27, die die Hülsen 26 verbinden und durch Weichmaterial 28 abgedeckt sind, nur zu Erläuterungszwecken eingezeichnet sind

Fig. 17a,b zeigt die Seitenansicht in Längs- bzw. Querrichtung einer weiteren Zahnbürste, bei der die Trägerplatte 2 nur in vier Teilbereichen 10 mit dem Kopfteil 1 verschweisst ist. Durch diese 4-Punkte-Aufhängung ist die Trägerplatte besonders nachgiebig. Der Kopfteil hat dazu seitliche Ausnehmungen.30, durch die ein Hohlraum 32 unterhalb der Trägerplatte zugänglich ist._Die Trägerplatte ist dort deutlich, d.h. mehr als 0,5 mm, vom Kopfteil beabstandet. Ablagerungen zwischen Bürstenkopf und Trägerplatte können so gut ausgewaschen werden. Die Trägerplatte besteht hauptsächlich aus gummielastischem Material oder einer dünnen Schicht, z.B. weniger als 1 mm, aus einer Hartkomponente und ist gegenüber den Schweissflächen 10 flexibel auslenkbar. Vorzugsweise ist die Trägerplatte mit einem hier nicht gezeigten seitlichen Rand von 2 mm oder mehr versehen, damit die ästhetisch unschöne Borstenschmelze für den Benutzer nicht sichtbar ist.

Alle oben beschriebenen Varianten können auch als Wechselköpfe ohne permanentes Verschweissen des Trägerelements mit dem Zahnbürstengriff realisiert werden. Die flexible Trägerplatte kann auch Sensorfunktion übernehmen, z.B. zur Überwachung des Anpressdrucks.

## Patentansprüche

1. Zahnbürste mit einem Kopfteil (1) und wenigstens einem damit verbundenen Trägerelement (2), wobei das Trägerelement (2) ein zweikomponentiges Trägerelement mit einer Hartkomponente und einer Weichkomponente ist, wobei die Oberfläche (4) bzw. die Oberflächen des wenigstens einen Trägerelements (2) eine Frontfläche (5) des Kopfteils (1) definieren, wobei die Frontfläche (5) eine von einer Ebene abweichende räumliche Gestalt hat und/oder eine solche beim bestimmungsgemässen Gebrauch einzunehmen imstande ist, wobei das Trägerelement (2) neben einer eigentlichen borstentragenden Fläche (2a) ein von deren Rückseite (8) abstehendes Randteil (9,22) aufweist, und wobei das wenigstens eine Trägerelement (2) eine Rückfläche (8) und eine Mehrzahl von zwischen der Oberfläche (4) bzw. den Oberflächen und der Rückfläche (8) verlaufenden Aussparungen (6) aufweist, durch die Borstenfilamente (3) hindurchgeführt und zur Befestigung am Trägerelement (2) mit ihren rückwärtigen Enden (3a) aufgeschmolzen sind, wobei die rückwärtigen Enden (3a) der Borstenfilamente (3) mit einem Heizstempel (12) so aufgeschmolzen sind, dass ein Borstenbelag (11) entsteht.

2. Zahnbürste nach Anspruch 1, **dadurch gekennzeichnet, dass** das Trägerelement (2) flexibel ist und die räumliche Gestalt der Frontfläche (5) hergestellt ist, indem der die Rückfläche (8) wenigstens teilweise überziehende Belag (11) mit einer vorbestimmten Form zum Erstarren gebracht wird.

3. Zahnbürste nach Anspruch 1, **dadurch gekennzeichnet, dass** das Trägerelement (2) flexibel ist und die räumliche Gestalt der Frontfläche (5) hergestellt ist, indem das mit Borsten (3) besetzte Trägerelement (2) unter Vorspannung derart in eine Ausnehmung (7) im Kopfteil eingesetzt ist, dass es sich wölbt.

4. Zahnbürste nach einem der Ansprüche 1 bis 3, **dadurch gekennzeichnet, dass** die Peripherie des Trägerelements (2) wenigstens teilweise aus der Hartkomponente besteht.

5. Zahnbürste nach einem der Ansprüche 1 bis 4, **dadurch gekennzeichnet, dass** das Trägerelement (2) eine Mehrzahl von durch Stege (27) untereinander verbundenen Hülsen (26) zur Aufnahme von Borstenbündeln (3) aufweist, wobei Hülsen (26) und Stege (27) aus einem Hartmaterial bestehen und wobei wenigstens die Zwischenräume zwischen den Hülsen (26) und Stegen (27) mit einem Weichmaterial (28) ausgefüllt sind.

6. Zahnbürste nach Anspruch 1, **dadurch gekennzeichnet, dass** das Trägerelement (2) formstabil und derart geformt ist, dass seine Frontfläche (5) bereits ohne Einwirkung von äusseren Kräften eine von einer Ebene abweichende räumliche Gestalt hat.

7. Zahnbürste nach einem der vorhergegangenen Ansprüche, **dadurch gekennzeichnet, dass** wenigstens zwei Trägerelemente (2) vorhanden sind, die in unter schiedlicher Position derart mit dem Kopfteil (1) verbunden sind, dass die durch die borstentragenden Oberflächen (4) der Trägerelemente (2) gebildete gemeinsame Frontfläche (5) eine von der Ebene abweichende Gestalt hat.

8. Zahnbürste nach einem der vorhergegangenen Ansprüche, **dadurch gekennzeichnet, dass** an der Rückfläche des Trägerelements (2) ein vorzugsweise in einer Ebene liegender Schweissrand (10, 10') angeordnet ist, der aus einem Hartmaterial besteht und entlang dessen das Trägerelement (2) mit dem Kopfteil (1) verschweissbar ist.

9. Zahnbürste nach einem der vorhergegangenen Ansprüche, wobei das Kopfteil (1) zur Herstellung einer Wechselkopfzahnbürste auswechselbar ist.

10. Verfahren zur Herstellung einer Zahnbürste nach einem der Ansprüche 1 bis 8, mit den folgenden Schritten:
- Hindurchführen der Borstenfilamente (3) durch eine Mehrzahl von Aussparungen (6) im wenigstens einen zweikomponentigen, eine Hartkomponente und eine Weichkomponente aufweisenden Trägerelement (2), welches neben einer eigentlichen borstentragenden Fläche (2a) ein von deren Rückseite (8) abstehendes Randteil (9,22) und eine Rückfläche (8) aufweist, wobei die Oberfläche (4) bzw. die Oberflächen des wenigstens einen Trägerelements (2) eine Frontfläche (5) des Kopfteils (1) definieren und die Aussparungen (6) zwischen der Oberfläche (4) bzw. den Oberflächen und der Rückfläche (8) des Trägerelements (2) verlaufen, und Verbinden der Borstenfilamente (3) mit dem Trägerelement (2) durch Aufschmelzen ihrer rückwärtigen Enden (3a) mit einem heissen Stempel (12), wobei die rückwärtigen Enden (3a) der Borstenfilamente (3) so aufgeschmolzen werden, dass ein Borstenbelag (11) entsteht;
- Verbinden des wenigstens einen Trägerelements (2) mit dem Kopfteil (1) vorzugsweise mittels Ultraschallschweissen derart, dass dessen Frontfläche (5) eine von einer Ebene abweichende räumliche Gestalt hat und/oder eine solche beim bestimmungsgemässen Gebrauch einzunehmen imstande ist.

11. Verfahren nach Anspruch 10, **dadurch gekennzeichnet, dass** ein flexibles flaches Trägerelement (2) bereitgestellt und beborstet wird, wobei eine von einer Ebene abweichende räumliche Gestalt des Trägerelements (2) durch den heissen Stempel (12) während des Aufschmelzens der rückwärtigen Borstenenden (3a) hergestellt wird.

12. Verfahren nach Anspruch 10, **dadurch gekennzeichnet, dass** ein flexibles flaches Trägerelement (2) bereitgestellt und beborstet wird sowie anschliessend derart unter Vorspannung in eine Ausnehmung (7) im Kopfteil (1) eingesetzt und mit dem Kopfteil (1) verbunden wird, dass das Trägerelement (2) sich wölbt.

13. Verfahren nach einem der Ansprüche 10 bis 12, **dadurch gekennzeichnet, dass** ein Trägerelement (2) im Zweikomponenten-Spritzgiessverfahren aus einem Hartmaterial und einem Weichmaterial hergestellt wird, anschliessend beborstet wird und mit dem Kopfteil (1) verbunden wird, vorzugsweise indem die Hartkomponente des Trägerelements (2) mit dem Kopfteil (1) Ultraschall verschweisst wird.

14. Verfahren nach Anspruch 13, **gekennzeichnet durch** das Spritzgiessen einer Mehrzahl von durch Stege (27) untereinander verbundenen Hülsen (26) aus dem Hartmaterial, das Ausfüllen der Zwischenräume zwischen den Hülsen (26) und Stegen (27) mit einem Weichmaterial (28) im Spritzgiessverfahren und das Einführen von Borstenbündeln (3) in die Hülsen (26).

15. Verfahren nach Anspruch 10, **dadurch gekennzeichnet, dass** wenigstens ein Trägerelement (2) mit einer von der Ebenen abweichenden Oberfläche (4) bereitgestellt und beborstet wird sowie anschliessend mit dem Kopfteil (1) verbunden wird, vorzugweise indem es in eine an die Form des Trägerelements (2) angepasste Ausnehmung (7) im Kopfteil (1) eingesetzt wird.

## Claims

1. Toothbrush having a head part (1) and at least one carrier element (2) connected thereto, the carrier element (2) being a two-component carrier element (2) with a hard component and a soft component, the top surface (4) or the top surfaces of the at least one carrier element (2) defining a front surface (5) of the head part (1), the front surface (5) having a spatial configuration differing from a plane and/or is able to take such a configuration during intended use, the carrier element (2) having next to an actual bristle-carrying surface (2a) a border part (9, 22) projecting from the rear side (8) thereof (8), and the at least one carrier element (2) having a rear surface (8) and a plurality of cutouts (6) extending between the top surface (4) or the top surfaces and the rear surface (8), through which cutouts (6) bristle filaments (3) are guided and melted for fastening on the carrier element (2) with their rear ends (3a), the rear ends (3a) of the bristle filaments (3) being melted by a hot die (12) with the result that a bristle coating (11) is produced.

2. Toothbrush according to claim 1, **characterized in that** the carrier element (2) is flexible and the spatial configuration of the front surface (5) is produced by solidifying the coating covering at least partially the rear surface (8) with a predefined form.

3. Toothbrush according to claim 1, **characterized in that** the carrier element (2) is flexible and the spatial configuration of the front surface (5) is produced by inserting under loading the bristle-carrying carrier element (2) in a recess (7) in the head part in such a way that it arches.

4. Toothbrush according to any one of claims 1 to 3, **characterized in that** the periphery of the carrier element (2) consists at least partially of the hard component.

5. Toothbrush according to any one of claims 1 to 4, **characterized in that** the carrier element (2) has a plurality of sleeves (26) connected to one another by webs (27) and intended for accommodating bristle clusters (3), the sleeves (26) and the webs (27) consisting of a hard material, and at least the interspaces between the sleeves (26) and the webs (27) being filled with a soft material (28).

6. Toothbrush according to claim 1, **characterized in that** the carrier element (2) is dimensionally stable and formed in such a way that its front surface (5) has already without the application of external forces a spatial configuration differing from a plane.

7. Toothbrush according to any one of the previous claims, **characterized in that** at least two carrier elements (2) are present, which are connected with the head part (1) in a different position in such a way that the common front surface (5) formed by the bristle carrying top surfaces (4) of the carrier elements (2) have a spatial configuration differing from the plane.

8. Toothbrush according to any one of the previous claims, **characterized in that** a welding edge (10, 10'), preferably located in a plane, is arranged on the rear surface of the carrier element (2), said welding edge (10, 10') consisting of a hard material and the carrier element (2) can be welded with the head part (1) along said welding edge (10, 10').

9. Toothbrush according to any one of the previous claims, the head part (1) being interchangeable for the fabrication of a toothbrush with an interchangeable head.

10. Method to produce a toothbrush according to any one of claims 1 to 8, with the following steps:
- guiding the bristle filaments (3) through a plurality of cutouts (6) in at least one two-component carrier element (2) having a hard component and a soft component, said carrier element (2) having next to an actual bristle-carrying surface (2a) a border part (9, 22) projecting from the rear side (8) thereof and a rear surface (8), the top surface (4) or the top surfaces of the at least one carrier element (2) defining a front surface (5) of the head part (1) and the cutouts (6) extending between the top surface (4) or the top surfaces and the rear surface (8) of the carrier element (2), and connecting the bristle filaments (3) with the carrier element (2) by melting their rear ends (3a) with a hot die (12), the rear ends (3a) of the bristle filaments (3) being melted in such way that a bristle coating is formed;
- connecting the at least one carrier element (2) with the head part (1) preferably by ultrasonic welding in such a way that the front surface (5) thereof has a spatial configuration differing from a plane and/or is able to take such a form during intended use.

11. Method according to claim 10, **characterized in that** a flexible flat carrier element (2) is provided and covered with bristles, a spatial form, differing from a plane of the carrier element (2) being produced with the hot die (12) during the melting the rear ends of bristle filaments (3a).

12. Method according to claim 10, **characterized in that** a flexible flat carrier element (2) is provided and covered with bristles as well as further inserted under loading in a recess (7) in the head part (1) and connected with the head part (1) in such a way that the carrier element (2) arches.

13. Method according to any one of the claims 10 to 12, **characterized in that** a carrier element (2) is produced by two-component injection molding of a hard material and a soft material, is further covered with bristles and is connected to the head part (1), preferably by ultrasonic welding of the hard component of the carrier element (2) with the head part (1).

14. Method according to claim 13, **characterized by** the injection of a plurality of sleeves (26) connected to one another by webs (27) and made of the hard material, by filling of the interspaces between the sleeves (26) and the webs (27) with a soft material (28) by injection molding and by the introduction of bristle clusters (3) in the sleeves (26).

15. Method according to claim 10, **characterized in that** at least one carrier element (2) with a top surface (4) having a spatial configuration differing from the plane is provided and covered by bristles as well as further connected with the head part (1), preferably by introducing it in a recess (7) in the head part (1) which has a form adapted to the carrier element (2).

## Revendications

1. Brosse à dents avec une partie de tête (1) et au moins un élément de support (2) connecté à celle-ci, l'élément de support (2) étant un élément de support (2) à deux composants avec un composant dur et un composant mou, la surface supérieure (4) respectivement les surfaces supérieures du au moins un élément de support (2) définissant une surface frontale (5) de la partie de tête (1), la surface frontale (5) ayant une forme spatiale différant d'un plan et/ou étant capable de prendre une telle forme lors de l'utilisation adéquate, l'élément de support (2) présentant à côté d'une surface (2a) portant effectivement des poils une partie de bord (9, 22) qui fait saillie par rapport au côté arrière (8) de ladite surface, et le au moins un élément de support (2) présentant une surface arrière (8) et une multitude d'évidements (6) s'étendant entre la surface supérieure (4) respectivement les surfaces supérieures et la surface arrière (8), à travers lesquels évidements (6) des filaments de poils (3) sont guidés et fondus pour la fixation à l'élément de support (2) avec leurs extrémités arrière (3a), les extrémités arrière (3a) des filaments de poils (3) étant fondues au moyen d'un tampon chaud (12) de telle façon qu'un revêtement de poils(11) est formé.

2. Brosse à dents selon la revendication 1, **caractérisée en ce que** l'élément de support (2) est flexible et la forme spatiale de la surface frontale (5) est produite en mettant à durcir le revêtement recouvrant au moins partiellement la surface arrière (8) avec une forme prédéfinie.

3. Brosse à dents selon la revendication 1, **caractérisée en ce que** l'élément de support (2) est flexible et la forme spatiale de la surface frontale (5) est produite en insérant sous précontrainte l'élément de support (2) recouvert de poils dans un évidement (7) dans la partie de tête de telle façon qu'il se courbe.

4. Brosse à dents selon l'une quelconque des revendications 1 à 3, **caractérisée en ce que** la périphérie de l'élément de support (2) consiste au moins partiellement en le composant dur.

5. Brosse à dents selon l'une quelconque des revendications 1 à 4, **caractérisée en ce que** l'élément de support (2) présente une multitude de manchons (26) connectés les uns aux autres par des traverses (27) et prévus pour la réception de faisceaux de poils (3), les manchons (26) et les traverses (27) consistant en un matériau dur, et au moins les espaces intermédiaires entre les manchons (26) et les traverses (27) étant remplis avec un matériau mou (28).

6. Brosse à dents selon la revendication 1, **caractérisée en ce que** l'élément de support (2) est stable quant à la forme et formé de telle façon que sa surface frontale (5) présente déjà sans action de forces extérieures une forme spatiale différant d'un plan.

7. Brosse à dents selon l'une quelconque des revendications précédentes, **caractérisée en ce qu'**au moins deux éléments de support (2) sont présents, qui sont reliés avec la partie de tête (1) dans une position différente de telle façon que la surface frontale (5) commune formée par les surfaces supérieures (4) des éléments de support (2) portant des poils présente une forme spatiale différant du plan.

8. Brosse à dents selon l'une quelconque des revendications précédentes, **caractérisée en ce qu'**un bord de soudure (10, 10'), de préférence situé dans un plan, est arrangé à la surface arrière de l'élément de support (2), lequel bord de soudure (10, 10') consiste en un matériau dur et le long duquel l'élément de support (2) peut être soudé avec la partie de tête (1).

9. Brosse à dents selon l'une quelconque des revendications précédentes, la partie de tête (1) étant interchangeable pour la fabrication d'une brosse à dents à tête interchangeable.

10. Méthode pour produire une brosse à dents selon l'une quelconque des revendications 1 à 8, avec les étapes suivantes :
- guider les filaments de poils (3) à travers une multitude d'évidements (6) dans le au moins un élément de support (2) à deux composants qui présente un composant dur et un composant mou, lequel élément de support (2) présente, à côté d'une surface (2a) portant effectivement des poils, une partie de bord (9, 22) qui fait saillie par rapport au côté arrière (8) de ladite surface et une surface arrière (8), la surface supérieure (4) respectivement les surfaces supérieures du au moins un élément de support (2) définissant une surface frontale (5) de la partie de tête (1) et les évidements (6) s'étendant entre la surface supérieure (4) respectivement les surfaces supérieures et la surface arrière (8) de l'élément de support (2), et relier les filaments de poils (3) avec l'élément de support (2) en fondant leurs extrémités arrière (3a) au moyen d'un tampon chaud (12), les extrémités arrière (3a) des filaments de poils (3) étant fondus de telle façon qu'un revêtement de poils est formé;
- relier le au moins un élément de support (2) avec la partie de tête (1) de préférence au moyen de soudage par ultrasons de telle façon que sa surface frontale (5) présente une forme spatiale différant d'un plan et/ou est capable de prendre une telle forme lors de l'utilisation adéquate.

11. Méthode selon la revendication 10, **caractérisée en ce qu'**un élément de support (2) flexible plat est mis à disposition et garni de poils, une forme spatiale, différant d'un plan, de l'élément de support (2) étant produite au moyen du tampon chaud (12) pendant la fonte des extrémités arrière des filaments de poils (3a).

12. Méthode selon la revendication 10, **caractérisée en ce qu'**un élément de support (2) flexible plat est mis à disposition et garni de poils ainsi qu'ensuite inséré sous précontrainte dans un évidement (7) dans la partie de tête (1) et relié avec la partie de tête (1) de telle façon que l'élément de support (2) se courbe.

13. Méthode selon l'une des revendications 10 à 12, **caractérisée en ce qu'**un élément de support (2) est produit par un procédé d'injection à deux composants à partir d'un matériau dur et d'un matériau mou, est garni de poils ensuite et est relié à la partie de tête (1), de préférence en soudant par ultrasons le composant dur de l'élément de support (2) avec la partie de tête (1).

14. Méthode selon la revendication 13, **caractérisée par** l'injection d'une multitude de manchons (26) connectés les uns aux autres par des traverses (27) et faits avec le matériau dur, le remplissage des espaces intermédiaires entre les manchons (26) et les traverses (27) avec un matériau mou (28) par un procédé d'injection et l'introduction de faisceaux de poils (3) dans les manchons (26).

15. Méthode selon la revendication 10, **caractérisée en ce qu'**au moins un élément de support (2) avec une surface supérieure (4) ayant une forme spatiale différant du plan est mis à disposition et garni de poils ainsi qu'ensuite relié avec la partie de tête (1), de préférence en l'introduisant dans une ouverture (7) dans la partie de tête (1) qui a une forme adaptée à l'élément de support (2).
